# DEMANDE DE BREVET EUROPEEN

(11) **EP 0 628 381 A1**
(43) Date de publication de la demande: **14.12.1994**
(21) Numéro de dépôt: 94830238.5
(22) Date de dépôt: 23.05.1994
(51) Int. Cl.: B24B 41/047

(54) **Tête pour machine polisseuse avec les porte-secteurs oscillants**

(30) Priorité: 25.05.1993 IT FI930104
(71) Demandeur: CO.ME.S. S.r.l., I-56012 Calcinaia (Pisa) Fract. Fornacette (IT)
(72) Inventeur: Signorini, Roberto, I-56012 Calcinaia (Pisa) (IT)
(74) Mandataire: Martini, Lazzaro

(57) **Abrégé**

Tête pour machine polisseuse, comprenante un arbre moteur vertical (1) lié d'un côté, à un organe de mouvement (1') correspondant et de l'autre côté, à un carter (3) au moyen d'une bride (2), plusieurs porte-secteurs (19) chacun desquelles oscillant autour d'un correspondant axe longitudinal (90) parallèl au plan de travaille, une came (6) à gorge annulaire (7) pour le mouvement desdits porte-secteurs (19) axionnée au moyen d'un train d'engrenages (4,5,14) activé par ledit arbre moteur (1), dans laquelle: l'arbre (9) d'au moins un porte-secteur (19) est pourvu d'un premier goujon vertical (15) solidaire à un rouleau (8) qui est guidé dans la gorge (7) de la came (6), et d'un deuxième goujon (16), transversal à l'arbre (9) et dépassant de celui-ci; une première bague (10) montée sur l'arbre (9) de chaque porte-secteur (19), fixée au carter (3), et pourvue d'un siege (11) pour un pivot (12) folle, orthogonale à l'arbre (9): ledit pivot (12) étant fixable à la bague (10), en manière de resulter roulant dans une correspondante piste passante longitudinal de l'arbre (9); une deuxième bague (18), coaxiale et de diamètre inférieur à la première (10), solidaire au correspondant porte-secteur (19), et pourvue de deux boutonnières (17) à piste hélïcoidale pour le guidage des extrémités du précité deuxième goujon (16) du respectif arbre (9).

## Description

La présente invention a pour objet une tête pour machine polisseuse, spécialement pour matériaux pierreux, avec les porte-secteurs oscillants.

Il est connu, d'après le document italien N° 1.198.798 du même titulaire, une tête de machine polisseuse avec les porte-secteurs oscillants autour d'un axe incliné par rapport au plan de travail.
Ce dispositif connu utilise une came tubulaire montée folle et concentrique avec un arbre vertical relié à un organe moteur, laquelle, pendant l'usage, provoque l'oscillation de plusieurs balanciers. Lesdis balanciers, à leur tour, entraînent l'oscillation discordante d'autres balanciers auxquels sont fixés des éléments correspondents de support des secteurs abrasifs ou les porte-secteurs. L'oscillation istantanée de chaque porte-secteur est de sens opposé à celui des porte-secteurs adjacents.
Mais étant donné que ladite machine a vastes proportions, et donc, étant donné que chaque polisseuse est equipée d'un nombre important de têtes, ainsi structurées, il en décule des problèmes d'encombrement et de transport.

Le but principale de la presente invention est celui d'éliminer les incovénients précités en proposant une tête pour polisseuse avec les porte-secteurs oscillants autour d'un correspondant axe longitudinal, parallèle au plan de travail, qui soit d'un encombrement reduit et de grande fiabilité operationelle.

Ce résultat a été atteint conformément à l'invention en adoptant l'idée de réaliser une tête pour machine polisseuse avec un arbre moteur vertical solidaire avec une bride d'entraïnement d'un carter, une pluralité de porte-secteurs chacun desquels oscillant autour d'un axe longitudinal correspondant, c'est-à-dire parallèle au plan de travail, une camme annulaire à gorge, pour mouvementer les porte-secteurs, la quelle est actionée au moyen d'un train d'engranages alimenté par ledit arbre moteur, où:
- l'arbre de chaque porte-secteur est muni d'un premier goujon, vertical et solidaire avec un rouleau guidé dans la gorge de ladite came et d'un deuxième goujon, transversal par rapport à l'arbre et dépassant de celui-ci;
- une bague est montée sur l'arbre de chaque porte-secteur, fixée sur le carter, laquelle est munie d'un siege pour loger un pivot correspondant: ledit pivot étant orthogonal à l'abre du porte-secteur et étant fixable à la bague, en manière d'en resulter roulant dans une correspondante piste qui traverse longitudinalement l'arbre;
- une deuxième bague, coaxiale et de diamètre inférieur à la précédente, est solidale au précité porte-secteur et pourvue de deux boutonnières à piste hélicoïdale dans lesquells sont logés les extrémité du précité deuxième goujon de l'arbre du porte-secteur.

Les avantages obtenus grace à la presente invention consistent essentiellement en ce que une tête pour machine polisseuse selon l'invention est d'encombrement très contenu, ainsi les machines polisseuses qui en sont pourvues résultent à leur tour peu encombrantes, d'usage plus confortable et plus facilment transportables; que le degré de finition de la superficie traitée est très grand; qu' une tête pour machine polisseuse en conformité de l'invention est très fiable, même après une longue periode de fonctionnement; que un ou plusieurs des précités porte-secteurs peuvent soit se mouvoir par traslation alternativement le long de la direction longitudinale des respectifs arbres que alternativement osciller autour desdits arbres, ainsi de permettre traittements speciaux des surfaces à polir, par effect dudit mouvement combiné ainsi imposé aux correspondants secteurs abrasifs; que ladite tête peut être pourvue d'un grand nombre de porte-secteurs ainsi mouvementés.

Ces avantages et caractéristiques de l'invention ainsi que d'autres seront plus et mieux compris de chaque homme du métier à la lumière de la description qui va suivre et à l'aide des dessins annexés donnés à titre d'exemplification pratique de l'invention, mais à ne pas considérer dans le sens limitatif où: la Fig. 1 représente la vue en perspective, partiellement en coupe, d'une tête pour machine polisseuse selon l'invention, conformément à une première forme d'actuation, où est visible un porte-secteur seulement oscillant autour du respectif arbre; la Fig. 2 représente la vue perspective, partiellement en coupe, d'une tête pour machine polisseuse selon l'invention, conformément à une forme alternative d'actuation, où est visible un porte-secteur lequel peut se mouvoir soit alternativement par translation dans la respective direction longitudinale que alternativement osciller autour du respectif arbre. Rèduite à sa structure essentielle et en référence à la Fig. 1 des dessins annexés une tête pour machine polisseuse, spécialement pour materiaux pierreux, comprenante un arbre moteur vertical (1) rigidement connexe sur un coté, à un correspondant organe (1') de mouvement et de l'autre coté, à un carter (3) au moyen d'un bride (2), plusieurs porte-secteurs (19) chacun desquels est oscillant autour d'un correspondent axe longitudinal (90) parallèle au plan de travail, une came (6) à gorge annulaire (7) pour mouvementer lesdits porte-secteurs (19) laquelle est actionnée au moyen d'un train d'engrenage (4,5,14) alimenté par le précité arbre moteur (1), conformément à l'invention comporte que:
- l'arbre (9) de chaque porte-secteur (19) est pourvu d'un premier goujon vertical (15) solidaire avec un rouleau (8) dans la gorge (7) de ladite came (6), et d'un deuxième goujon (16), trasversal par rapport à l'arbre (9) et dépassant de celui-ci;
- une premiére bague (10) est montée sur l'arbre (9) de chaque porte-secteur (19), solidaire avec le carter (3), et pourvue d'un siege (11) pour un pivot (12) monté en folle, orthogonal à l'arbre (9): ledit pivot (12) étant fixable à la bague (10), de façon à resulter librement roulant dans une correspondente piste qui passe longitudinale de l'arbre (9);
- une deuxiéme bague (18), coaxiale et de diamètre inférieur à la première (10), est solidaire au correpondant porte-secteur (19), et elle est pourvue de deux boutonnières (17) à piste hèlicoïdale dans lesquelles sont logées les extrémités du goujon (16) de l'arbre (9) respectif. Avantageusement, conformément à l'invention, ladite deuxième bague (18) est pourvue d'une boutonnière périphérique (20) à travers laquelle est librement passant le goujon (12) de l'arbre (9) correspondant, de façon à en consentir l'oscillation autour du respectif axe (90) quel que soit la position istantanée de la came (6) et celle de l'arbre.

La rotation horizontale de l'arbre (1), et avec celui de la came (6), détermine un mouvement rotatoire des rouleaux (8) et en même temps une translation horizontale alternative qui, par l'intermédiaire des goujons (15), provoque le mouvement longitudinale alternatif des arbres (9) correspondantes. Simultanément, à chaque porte-secteur (19) est imprimé un mouvement d'oscillation alternatif autour du respectif axe (90), par l'effet de l'action exercée par le pivot (16) de l'arbre (9) sur les parois du correspondant guide (17). Le coulissement libre du pivot (12) dans la correspondante piste (13) de l'arbre (9) empêche la simultanée tranlation alternative de la bague (10) laquelle, de telle façon, resulte dissociée du mouvement imposé au respectif arbre.

Conformément à une forme alternative d'actuation et en reference à la Fig. 2 des dessins annexés, pour permettre particulièrs usinages des superficies à traiter, un nombre préfixé desdits porte-secteurs (19) est dué d'un mouvement de translation longitudinale alternative et, au même temps, d'un mouvement oscillatoir alternatif autour des respectifs arbres (9).
Par exemple, on référence au cas de nombre pair de porte-secteur (19), il est prevu que la moitié de ceux-ci se meuvent alternativement le long des respectives directions longitudinales, l'autre moitié se mouvant soit longitudinellement par translation alternativement, que par oscillation autour aux respectifs arbres (9).

Avantageusement, conformément à ladite forme alternative d'actuation, les porte-secteurs (19) sont disposés de façon que des deux adjacents, l'un branle autour du respectif arbre (9), et l'autre bouge alternativement soit par translation dans la direction longitudinale que par rotation autour au dit arbre (9).

Pour consentir le double et simultané mouvement des porte-secteurs (19), selon une structure fonctionnelle déjà connue par le même titulaire et decrite dans le document IT Nr. F192A112, est avantageusement prévu que l'arbre (9) des porte-secteur (19) applés à être doublement mouvementés agisse directement sur la première bague (10), laquelle est opportunement pourvue d'une boutonnière à piste hélicoïdal pour le logement du précité goujon (16), et elle est directement reliée au porte-secteur (19) qu'il faut mouvementer. De cette façon, le porte-secteur (19) resulte se mouvoir soit alternativement par translation, dans la direction du respectif arbre (9), que par rotation alternative autour dudit arbre (9).

Avantageusement, conformément à l'invention, le rapport de transmission du train d'engrenages (4,5,14) est variable en relation à la frequence volue du mouvement axial alternatif et du mouvement oscillatoir des porte-secteurs (19).

Semblablement, conformément à l'invention l'inclinaison des boutonnières (17) des bagues (10,18) est variable en relation à l'ampleur volue des oscillations des porte-sectuers (19) autour des respectifs axes (90).
Encore, avantageusement, le sens de l'inclinaison des boutonnières (17) des bagues (18,10) de deux porte-secteurs (19) adjacentes peut être discordante ou respectivement concordante, pour obtenir leur oscillation de rotation discordante ou respectivement concordante.

Il va de soi qu' une tête pour machine polisseuse selon l'invention peut être équipée d'un nombre variable de porte-sectuers (19), relativement à l'usage spécific à laquelle est destinée.

## Revendications

**1)** Tête pour machine polisseuse, spécialment pour matériaux pierreux, comprenante un arbre moteur vertical (1) rigidement solidaire d'un côté, à un organe de mouvement (1') et de l'autre côté, à un carter (3) au moyen d'une bride (2), une pluralité de porte-secteurs (19) chacun desquels est oscillant autour à son axe longitudinal (90) parallèle au plan de travail, une came (6) à gorge annulaire (7) pour le mouvement desdits porte-sectuers (19) la quelle est commandée au moyen d'un train d'engrenages (4,5,14) activée par ledit arbre moteur (1), caractérisée en ce que: l'arbre (9) d'au moins un porte-sectuer (19) est pourvu d'un premier goujon vertical (15) solidaire à un rouleau (8) qui est guidé dans la gorge (7) de ladite came (6), et d'un deuxième goujon (16), trasversal à l'arbre (9) et dépassant de celui-ci; une première bague (10) est montée sur l'arbre (9) de chaque porte-secteur (19), solidaire avec le carter (3), et pourvue d'un siege (11) pour un pivot (12) monté folle, orthogonale à l'arbre (9): ledit pivot (12) étant fixable sur la couronne (10) de façon à resulter librement roulant dans une correspondante piste passante longitudinalement de l'arbre (9); une deuxième couronne (18), coaxiale et de diamètre inferieur à la première (10), est solidaire au correspondant porte-sectuer (19), et elle est pourvue de deux boutonnières (17) à piste hélicoïdale dans lequelles sont installées les extrémités dudit deuxième goujon (16) du respectif arbre (9).

**2)** Tête pour machine polisseuse selon la revendication 1 caractérisée en ce que ladite deuxième couronne (18) est pourvue d'une boutonnière peripherique (20) pour en consentir l'oscillation autour du respectif axe (90) pour n'importe quelle position istantanée de la came (6) ou de l'arbre (9), sans aucune interference avec le pivot (12) dudit arbre (9).

**3)** Tête pour machine polisseuse selon la revendication 1 caractérisée en ce que le rapport de transmission dudit train d'engrenages (4,5,14) est variable en relation à la frequence voulue du mouvement axial alternatif et du mouvement oscillatoir des porte-secteurs (19).

**4)** Tête pour machine polisseuse selon la revendication 1 caractérisée en ce que l'inclinaison desdites boutonnières (17) des bagues (10,18) est variable en relation à l'ampleur voulue des oscillations des porte-sectuers (19) autour des respectifs axes (90).

**5)** Tête pour machine polisseuse selon la revendication 1 caractérisée en ce que le sens de l'inclinaison desdites boutonnières (17) des bagues (18,10) de deux porte-secteurs (19) adjacentes peut être discordante ou respectivement concordante, pour obetenir leur oscillation discordante ou respectivement concordante.

**6)** Tête pour machine polisseuse selon la revendication 1 caractérisée en ce que est équipée d'un nombre variable de porte-sectuers (19), relativement à l'usage spécific auquel est destinée.

**7)** Tête pour machine polisseuse, spécialment pour matériaux pierreux, comprenante un arbre moteur vertical (1) rigidement solidaire d'un côté, à un correspondant organe de mouvement (1') et de l'autre côté, à un carter (3) au moyen d'une bride (2), une pluralité de porte-secteurs (19) chacun desquels se bouge alternativement le long d'un axe longitudinal (90) parallèle au plan de travail que ?alternativement autour dudit axe (90), une came (6) à gorge annulaire (7) pour le mouvement desdits porte-sectuers (19) la quelle est axionnée au moyen d'un train d'engrenages (4,5,14) activée par ledit arbre moteur (1), caractérisée en ce que: l'arbre (9) d'au moins un porte-sectuer (19) est pourvu d'un premier goujon vertical (15) solidaire à un rouleau (8) qui est guidé dans la gorge (7) de ladite came (6), et d'un deuxième goujon (16), trasversal à l'arbre (9) et dépassant de celui-ci; une première bague (10) est montée sur l'arbre (9) de chaque porte-secteur (19), solidaire avec le carter (3) et pourvue d'un siege (11) pour un pivot (12) monté folle, orthogonale à l'arbre (9):ledit pivot (12) étant fixable sur la couronne (10), de façon à resulter librement roulant dans une correspondante piste passante longitudinalement de l'arbre (9); une deuxième couronne (18), coaxiale et de diamètre inferieur à la première (10), est solidale au correspondant porte-sectuer (19) et elle est pourvue de deux boutonnières (17) à piste hélicoïdale dans lequelles sont installées les extrémitès du précité deuxième goujon (16) du respectif arbre (9).
